# EUROPÄISCHE PATENTSCHRIFT

(11) **EP 2 097 142 B1**
(45) Veröffentlichungstag und Bekanntmachung des Hinweises auf die Patenterteilung: **20.02.2013**
(21) Anmeldenummer: 07848928.3
(22) Anmeldetag: 22.11.2007
(51) Int. Cl.: A63C 9/20, A61C 8/00

(54) **SKIBINDUNG**
SKI BINDING
FIXATION DE SKI

(30) Priorität: 28.11.2006 DE 102006056122
(43) Veröffentlichungstag der Anmeldung: 09.09.2009
(73) Patentinhaber: Rottefella AS, 3490 Klokkarstua (NO)
(72) Erfinder: HAUGLIN, Bernt-Otto, 3440 Royken (NO); TOMTER, Robert, 0187 Oslo (NO)
(74) Vertreter: Bergheim, Olav
(86) Internationale Anmeldenummer: PCT/IB2007/003590
(87) Internationale Veröffentlichungsnummer: WO 2008/065499

(56) Entgegenhaltungen:
- EP-A- 1 226 850
- WO-A-01/93963
- DE-A1- 3 943 203
- DE-A1-102005 026 725

## Beschreibung

Die Erfindung betrifft eine Touren-, Telemark- oder Langlaufbindung, mit einem auf einem Ski oder dergleichen Schneegleitgerät montierbaren Gehäuse, in dem ein mit einem sohlenseitigen Eingriffselement insbesondere einer Eingriffsachse eines Schuhs, in Wirkeingriff bringbares bindungsseitiges Eingriffselement beweglich gelagert ist.

Darüber hinaus betrifft vorliegende Erfindung ein Verfahren zur Montage einer Skibindung gemäß der zuvor genannten Art.

Eine derartige Bindung ist allgemein bekannt. Sie umfasst Eingriffselemente, die mit komplementären Eingriffselementen an der Sohle eines Skischuhs in Eingriff bringbar sind derart, dass der Schuhabsatz frei anhebbar ist. Es wird diesbezüglich nur beispiel-haft auf die DE 10 2005 026 725 A1, DE 36343 203 A1, WO 01/93963 A1, oder die EP 1 226 850 B1, die teil weise auf die Anmelderin zurückgehen, hingewiesen. Die vorliegende Erfindung soll sich auch auf Bindungen beziehen, die längsverschieblich auf der Oberseite eines Skis montierbar sind.

Der Erfindung liegt ausgehend vom erwähnten Stand der Technik die Aufgabe zugrunde, eine Bindung zur Verfügung zu stellen, die sich durch die einfache Herstellung und insbesondere durch eine einfache Montage auszeichnet. Insbesondere soll die Bindung ohne jegliche Schraubverbindungen und gesonderte Gelenkachsen zusammenbaubar sein. Diese Aufgabe wird erfindungsgemäß durch die kennzeichnenden Merkmale des Anspruchs 1 gelöst, wobei weitere Details und konstruktive Ausführungen in den Unteransprüchen beschrieben sind.

Insbesondere wird diese Aufgabe also durch eine Skibindung, insbesondere Touren-, Telemark-oder Langlaufbindung gelöst, mit einem auf einem Ski oder dergleichen Schneegleitgerät montierbaren Gehäuse , in dem ein mit einem sohlenseitigen Eingriffselement, insbesondere Eingriffsachse eines Schuhs, in Wirkeingriff bringbares bindungsseitiges Eingriffselement beweglich gelagert ist, wobei das bindungsseitige Eingriffselement einen im Gehäuse längsverschieblich gelagerten und in Schließstellung in eine nach oben offene Einstiegsöffnung für das sohlenseitige Eingriffselement hineinbewegbaren Eingriffshaken oder -bügel umfasst, wobei das dem Eingriffsbügel gegenüberliegende Ende des bindungsseitigen Eingriffselements über ein von der Oberseite des Bindungsgehäuses her einfügbares Kopplungselement mit einem Betätigungsorgan, insbesondere Betätigungshebel verbindbar ist.

Durch das von der Oberseite des Bindungsgehäuses her einfügbare Kopplungselement ist eine sehr einfache Verbindung zwischen dem Betätigungshebel und dem im Gehäuse längsverschieblich gelagerten bindungsseitige Eingriffselement möglich, was die Montagezeit erheblich verkürzt. Auch ist durch die Ausbildung dieses 3-komponentigen "Schließmechanismus" der Bindungsaufbau vereinfacht, was die Fehleranfälligkeit reduziert und Kosten spart.

Die dem Eingriffsbügel gegenüberliegend zugewandte, Vorderseite der Einstiegsöffnung im Bindungsgehäuse ist durch eine von der Unterseite des Bindungsgehäuses her einfügbare Lagerplatte aus Metall oder dergleichen abriebfestem Material gebildet. Da das Bindungsgehäuse nach der Fertigmontage der Bindung auf dem Ski bzw. Schneegleitgerät montiert wird, garantiert die zuvor beschriebene Ausführung der Einstiegsöffnung durch eine von der Unterseite des Bindungsgehäuses her einfügbare Lagerplatte aus Metall oder dergleichen abriebfestem Material eine sichere Fixierung derselben im Gehäuse und darüber hinaus die sehr einfache und insbesondere auf Schrauben oder auch ähnliche Befestigungselemente verzichtende Befestigung.

Vorzugsweise weist die die vordere Seite der Einstiegsöffnung begrenzende Lagerplatte eine Durchgangsöffnung und insbesondere einen Querschlitz auf, durch den hindurch das bindungsseitige Eingriffselement längsverschieblich gelagert ist. Auf diese Weise wird eine Fixierung des längsverschieblichen bindungsseitigen Eingriffselements im wesentlichen senkrecht zum Bindungsgehäuse erzielt, wobei wiederum auf zusätzliche Befestigungsmittel verzichtet werden kann. Der Querschlitz bzw. die Durchgangsöffnung ist dabei vorzugsweise an die Querschnittsabmessung des Eingriffselements adaptiert bzw. komplementär zu diesem ausgebildet. Insbesondere ist er so ausgebildet, dass eine Längsverschiebbarkeit gewährleistet, eine Verschiebbarkeit in Querrichtung bzw. in eine Richtung senkrecht zum Gehäuse jedoch verhindert wird. Allerdings ist darauf zu achten, dass der Querschlitz so ausgebildet ist, dass das Eingriffselement beim Zusammenbau der Skibindung durch den Querschlitz "eingefädelt" werden kann und auch eventuell und im folgenden noch näher beschriebene Fortsätze bzw. Vorsprünge durch den Querschlitz durchgeführt werden können.

Vorzugsweise ist die die vordere Seite der Einstiegsöffnung begrenzende lageplatte Teil, insbesondere der aufrechte Mittel-Steg eines T-förmigen Profils. Da wie bereits zuvor erwähnt die Lagerplatte von der Unterseite des Bindungsgehäuses eingeführt wird, garantiert diese T-förmige Ausführung einen sicheren Sitz der Lagerplatte im Bindungsgehäuse. Insbesondere nach der Montage der zusammengebauten Skibindung auf dem Schneegleitgerät wird durch dieses T-förmige Profil ein sicherer Sitz innerhalb der Skibindung gewährleistet.

Vorzugsweise ist der Eingriffsbügel des bindungsseitigen Eingriffselements Teil einer streifenförmigen Platte aus Metall oder dergleichen widerstandsfähigem Material, dessen vorderer, dem Eingriffsbügel gegenüberliegender Querrand einen nach oben gebogenen Abschnitt aufweist, auf den das Kopplungselement zum Zwecke der Ankopplung aufsteckbar ist, so dass dieser zusammen mit dem Eingriffsbügel bzw. dem diesen umfassenden Eingriffselement hin- und herbewegbar ist. Diese Ausführung garantiert eine sehr preiswerte Herstellung und darüber hinaus die sehr einfache Montage des Kopplungselementes auf dem bindungsseitigen Eingriffselement, ohne dass auf zusätzliche Befestigungsmittel, wie Schrauben oder Klebstoffe zurückgegriffen werden muss. Grundsätzlich ist es aber auch möglich, anstelle des nach oben gebogenen Abschnitts der streifenförmigen Platte des bindungsseitigen Eingriffselements eine entsprechende Aufnahme auszubilden, in die dann ein entsprechender Fortsatz des Kopplungselements ankoppelbar, einrastbar etc. ist. Hier sind sämtliche aus dem Stand der Technik bekannte Verfahren zur Verbindung bzw. zum Ankoppeln zweier Elemente ohne die Verwendung zusätzlicher Verbindungsmittel anwendbar.

Vorzugsweise weist das Kopplungselement eine sich quer zur Bindungslängsrichtung erstreckende Vertiefung, insbesondere Quernut auf, in die bei montierter Bindung ein sich über eine Schwenkachse des dem Kopplungselement zugewandten Betätigungshebels hinaus erstreckender Fortsatz eintaucht, so dass durch Verschwenken des Betätigungshebels nach vorne oder hinten das Kopplungselement samt angekoppeltem bindungsseitigem Eingriffselement innerhalb des Bindungsgehäuses hin- und herverschiebbar ist und zwar in die bzw. aus der Schließstellung. Dabei ist dieser, insbesondere "exzentrische" Fortsatz so ausgebildet, dass vorzugsweise der Betätigungshebel in der Schließstellung, also in der der Stellung, in der er das Kopplungselement und das daran angekoppelte bindungsseitige Eingriffselement bzw. dessen Eingriffsbügel an die Lagerplatte drängt bzw. eine feste Fixierung zwischen Eingriffsbügel und Lagerplatte garantiert, im wesentlichen horizontal und parallel zum Bindungsgehäuse ausgerichtet. Natürlich ist es aber auch möglich, am Kopplungselement entsprechende Rastaufnahmen auszuführen, in die dann der über die Schwenkachse des Betätigungshebels hinausragender Fortsatz einrastet, indem er mit entsprechenden Rastfortsätzen ausgebildet ist, die in die Rastaufnahmen eingreifen und beim Verschwenken ein gleichzeitiges Verschieben des Kopplungselementes erlauben.

Vorzugsweise ist die Schwenkachse des Betätigungshebels durch zwei sich diametral erstreckende Schwenkzapfen gebildet, die im Bindungsgehäuse zwischen dem Kopplungselement einerseits und dem Gehäuse zugeordneten, nach innen ragenden Gehäusevorsprüngen andererseits gehalten sind. Die Schwenkzapfen bzw. die Gehäusevorsprünge sind dabei vorzugsweise integral mit dem Betätigungshebel bzw. dem Gehäuse ausgebildet. Insbesondere die Gehäusevorsprünge sind dabei aus einem elastischen Material gebildet, so dass ein sicheres Einrasten der Schwenkzapfen an den Gehäusevorsprüngen möglich ist. Da gerade das Gehäuse meist aus einem Kunststoffmaterial hergestellt ist, ist die Ausbildung dieser integralen Gehäusevorsprünge sehr preiswert und funktionssicher möglich.

Vorzugsweise sind die freien Stirnseiten der Schwenkzapfen des Betätigungshebels in Richtung vom Griffende weg nach innen abgeschrägt, so dass sie mit relativ geringem Kraftaufwand unter seitlicher Spreizung der die Schwenkzapfen übergreifenden Gehäusevorsprünge nach außen, in Schwenkposition bringbar sind. Diese Ausbildung ermöglicht das einfache Eisnetzen des Betätigungshebels in seine Halterung am Gehäuse und die gleichzeitige preiswerte Bildung der Schwenkachse zum Verschwenken des Betätigungshebels ohne die Verwendung zusätzlicher Schrauben oder Achsenelemente.

Vorzugsweise sind die die Schwenkachsen übergreifenden Gehäusevorsprünge Teil der Gehäuseseitenwand, was den Aufbau der einzelnen Bindungsteile und deren Produktion sowie den Platzbedarf der gesamten Bindung reduziert.

Grundsätzlich wird also durch vorliegende Vorrichtung eine Skibindung dargeboten, die sehr einfach und ohne jegliche Verwendung zusätzlicher Schrauben, Nieten oder ähnlicher Verbindungselemente sowie Achselement zusammengebaut werden kann. Dies garantiert unter anderem eine preiswerte Herstellung, eine sehr leichte und schnelle Montage und darüber hinaus auch ein bei Gebrauch sehr anwendungsfreundliches System. So ist es beispielsweise einem Langläufer möglich, eine vereiste oder verdreckte Bindung sehr einfach zu zerlegen und zu reinigen. Da sämtliche Elemente aufeinander adaptiert und per Rast- oder Steckverbindungen miteinander gekoppelt werden können, reduziert sich zudem das Gewicht, da keine zusätzlichen Montagelemente nötig sind.

Oben genannte Aufgabe wir neben einer Skibindung auch durch ein Verfahren zur Montage einer Skibindung, insbesondere einer Skibindung nach einem der zuvor genannten Ausführungen gelöst, und zwar dadurch, dass ausgehend von einem Bindungsgehäuse zunächst von unten her eine, insbesondere die Vorderseite einer oberen Einstiegsöffnung für ein sohlenseitiges Eingriffselement eines Schuhs begrenzende Lagerplatte aus Metall oder dergleichen abriebfesten Material einfügt wird, anschließend von hinten her das bindungsseitige Eingriffselement mit Eingriffsbügel so eingesetzt wird, dass es mit seinem dem Eingriffsbügel entgegengesetzten Querrand durch eine Öffnung in der die Vorderseite der Einstiegsöffnung begrenzenden Lagerplatte hindurchführbar ist, so dass der Eingriffsbügel mit seinem offenen Ende der Lagerplatte zugewandt ist, und dass dann wiederum von oben her ein Kopplungselement zwischen bindungsseitigem Eingriffselement und einem Betätigungshebel eingefügt, insbesondere auf das bindungsseitige Eingriffselement aufgesteckt wird, wobei letztlich das Kopplungselement innerhalb des Bindungsgehäuses durch den in dieses einrastbaren Betätigungshebel gehalten wird.

Durch zuvor genanntes Verfahren ist es also möglich, eine Skibindung so zu montieren bzw. zusammenzubauen, dass auf keinerlei weitere Befestigungs- und Montageelemente, wie Schrauben, Nieten, Klebstoffe etc. zurückgegriffen werden muss. Dies reduziert die Montagekosten, die Montagezeit und vereinfacht den Montageablauf.

Weitere Ausführungsformen der Erfindung ergeben sich aus den Unteransprüchen.

Im folgenden wird die Erfindung anhand eines Ausführungsbeispiels näher beschrieben, das anhand der beiliegenden Zeichnungen näher erläutert wird. Hierbei zeigen:
- Fig. 1: einen Explosionslängsschnitt einer Ausführungsform der erfindungsgemäßen Skibindung;
- Fig. 2: einen Längsschnitt der Ausführungsform aus Fig. 1 in einer Schließstellung;
- Fig. 3: einen Teillängsschnitt der Ausführungsform aus Fig. 1 in einer Öffnungsstellung; und
- Fig. 4: eine Draufsicht und einen Querschnitt der Ausführungsform aus Fig. 1.

Im folgenden werden für gleiche und gleich wirkende Teile dieselben Bezugsziffern verwendet, wobei bisweilen zur Unterscheidung indizierte Bezugszeichen ihre Verwendung finden.

Fig. 1 zeigt einen Explosionslängsschnitt durch eine Ausführungsform der erfindungsgemäßen Skibindung, die hier als eine Langlaufbindung 10 ausgeführt ist. Die selbe Ausführungsform ist zudem in den Fig. 2 bis Fig. 4 als Längs- als auch als Querschnitt und Draufsicht dargestellt. Gezeigt sind neben den einzelnen Komponenten der Skibindung 10 auch Richtungspfeile, die die Einsetzbewegung der einzelnen Bauteile der Skibindung 10 bei deren Montage verdeutlichen. Darüber hinaus ist durch die eingekreisten Ziffern 1 bis 4 in Fig. 1 schematische jeder Montageschritt 1- 4 dieses Montagevorganges bzw. Zusammenbauvorganges dargestellt.

Die Skibindung 10 weist ein Gehäuse 11 auf, über das die Skibindung 10 auf einem Schneegleitgerät, hier beispielsweise einem Langlaufski (nicht dargestellt) montiert wird und die ihrerseits die Einzelkomponenten der Skibindung 10 aufnimmt. Erfindungsgemäß sind bei der Komplettierung der einzelnen Komponenten der Skibindung 10 keinerlei zusätzliche Verbindungselemente, wie Schrauben, Klebstoffe oder zusätzliche Achselemente nötig.

Das Gehäuse 11 der Skibindung 10 besteht vorzugsweise aus einem Kunststoffmaterial, das insbesondere mittels Spritzgussverfahren hergestellt ist. Es weist zudem entsprechende Nuten und Aufnahmen auf, um, wie im folgenden erläutert wird, die Einzelkomponenten der Skibindung 10 aufzunehmen.

Zu Beginn des Montagevorgangs (Montageschritt 1) der Skibindung 10 wird von der Unterseite 40 des Gehäuses 11 ein T-förmiges Profil 19 derart von unten her (Pfeil 34) in das Gehäuse 11 eingeschoben, dass es auf einer Oberseite 42 mit einer Lagerplatte 17 hervorsteht. Diese Lagerplatte 17 bildet bei montierter Bindung 10 einen Teil einer Einstiegsöffnung 13, in die eine Eingriffsachse 50 oder ein ähnliches Eingriffselement eines Langlaufschuhs (nicht dargestellt) eingesetzt werden kann (siehe insbesondere Fig. 2).

Die Lagerplatte 17 weist eine Öffnung bzw. einen Querschlitz 18 auf, durch die in einem weiteren Montageschritt (Montageschritt 2) ein bindungsseitiges Eingriffselement 12 anschließend von hinten her (Pfeil 35) durchgeführt werden kann. Dieses bindungsseitige Eingriffelement 12 ist so auf eine entsprechende Führung am Gehäuse 11 adaptiert, dass es längsverschieblich im Gehäuse 11 gelagert ist. Es umfasst einen Eingriffshaken bzw. Eingriffsbügel 14, der derart ausgebildet ist, dass er durch die Längsverschiebung entlang der Pfeilrichtung 35 in die nach oben offene Einstiegsöffnung 13 hineinbewegbar ist. Auf diese Weise umgreift, wie in Fig. 2 dargestellt, dieser Eingriffsbügel 14 die Eingriffsachse 50 des Schuhs (nicht dargestellt) und bildet zusammen mit der Lageplatte 17 eine Scharnierlagerung, über die der Schuh verschwenkbar an der Skisbindung 10 fixiert ist.

Das bindungsseitige Eingriffselements 12 ist hier als eine streifenförmige Platte 20 ausgeführt, an dessen vorderen, dem Eingriffsbügel gegenüber liegenden Querrand 21 ein nach oben gebogener Abschnitt 22 ausgebildet ist. Auf diesen nach oben gebogenen Abschnitt 22 wird bei der Montage der Skibindung 10 nun in einem dritten Montageschritt (Montageschritt 3) ein Kopplungselement 15 von oben her (Pfeil 36) aufgesetzt und angekoppelt. Auf diese Weise bewegt sich bei einer Längsverschiebung (Pfeil 35) des bindungsseitigen Eingriffselements 12 parallel zum Gehäuse 10 auch das Kopplungselement 15.

In einem vierten Montageschritt (Montageschritt 4) wird nun ein Betätigungshebel 16 von oben her (Pfeil 36) in die Skibindung 10 eingesetzt. Die zum Einsetzen nötige Lagerung wird dabei durch das Gehäuse 11 der Skibindung 10 zur Verfügung gestellt. Dazu sind insbesondere an den Gehäusewänden 32, 33 Gehäusevorsprünge 27, 27', 27" vorgesehen, die entsprechend komplementär ausgebildete Schwenkzapfen 25, 26 so umgreifen, dass ein ortsfestes Verschwenken des Betätigungshebels 16 um eine so gebildete Achse 24 möglich ist.

An den Schwenkzapfen 25,26 des Betätigungshebels 16 sind freien Stirnseiten 28, 29 in einer Richtung vom Griffende 30 weg abgeschrägt, so dass das einsetzen in die durch die Gehäusevorsprünge 27, 27', 27" gebildete Lagerung erleichtert wird. Durch diese abgeschrägten Stirnseiten 28,29 werden die Gehäusevorsprünge 27,27' in einer seitlichen Richtung (Pfeil 31) aufgedrängt, bis sie dann die Schwenkzapfen 25,26 umgreifen.

Der Betätigungshebel 16 weist neben den Schwenkzapfen 25, 26 noch wenigstens einen Fortsatz 24a auf, der exzentrisch zur Schwenkachse 24 ausgebildet ist. Dieser Fortsatz 24 greift in eine Quernut 23 am Kopplungselement 15 ein, so dass dieses beim Verschwenken des Betätigungshebels 16 und mit diesem zusammen das daran angekoppelte Eingriffelement 12 hin- und herbewegt werden. Das Kopplungselement 15 weist in diesem Fall zwei Raststellungen innerhalb der Quernut 23 auf, die den Betätigungshebel 16 über den dran ausgebildeten Fortsatz 24a sowohl in der Schließstellung (siehe Fig. 2) als auch in der Öffnungsstellung (siehe Fig. 3) rastend fixieren.

Infolge der Verbindung zwischen Betätigungshebel 16, Fortsatz 24a, Kopplungselement 15 und längsverschieblichem Eingriffselement 12 hat also das Verschenken des Betätigungshebels 16 ein Öffnen und Schließen der Einstiegsöffnung 13 zur Folge (siehe Fig. 2 und Fig. 3).

Um zusätzlich eine Fixierung des längsverschieblichen Eingriffselement 12 zu garantieren, weist das Gehäuse 11 der Bindung 10 weiter einen Klemmfortsatz 44 auf. Zwischen diesem Klemmfortsatz 44 und dem längsverschieblichen Eingriffselement 12 wird bei dieser Ausführungsform ein Flexor 46 eingesetzt, der aufgrund seiner elastischen Ausführung u.a. eine sichere Lagefixierung der Bindungselemente garantiert.

### Bezugszeichen

- 10: Langlaufbindung
- 11: Gehäuse
- 12: bindungsseitiges Eingriffelement
- 13: Einstiegsöffnung
- 14: Eingriffsbügel
- 15: Kopplungselement
- 16: Betätigungshebel
- 17: Lagerplatte
- 18: Querschlitz bzw. Öffnung
- 19: Profil
- 20: streifenförmige Platte
- 21: Querrand bzw. Ende
- 22: nach oben gebogener Abschnitt
- 23: Quernut
- 24: Schwenkachse
- 24a: Fortsatz bzw. Schwenkfortsatz
- 25: Schwenkzapfen
- 26: Schwenkzapfen
- 27, 27', 27": Gehäusevorsprünge
- 28: freie Stirnseiten
- 29: freie Stirnseiten
- 30: Griffende
- 31: Richtungsp feil
- 32: Gehäusewand
- 33: Gehäusewand
- 34: Richtungspfeil
- 35: Richtungspfeil
- 36: Richtungspfeil
- 40: Unterseite
- 42: Oberseite
- 44: Klemmfortsatz
- 50: Eingriffachse

## Patentansprüche

1. Skibindung (10) insbesandere Touren, Telemark oder, langloufbindung, mit einem auf einem Ski oder dergleichen Schneegleitgerät montierbaren Gehäuse (11), in dem ein mit einem sohlenseitigen Eingriffselement eines Schuhs in Wirkeingriff bringbares bindungsseitiges Eingriffselement (12) beweglich gelagert ist, wobei das bindungsseitige Eingriffselement (12) einen im Gehäuse (11) längsverschieblich gelagerten und in Schließstellung in eine nach oben offene Einstiegsöffnung (13) für das sohlenseitige Eingriffselement hineinbewegbaren Eingriffshaken oder - bügel (14) umfasst, wobei das dem Eingriffsbügel (14) gegenüberliegende Ende (21) des bindungsseitigen Eingriffselements (12) über ein von der Oberseite des Bindungsgehäuses (11) her einfugbares Kopplungselement (15) mit einem Betätigungshebel (16) zur Verschiebung des Eingriffsbügels (14) verbindbar ist,
**dadurch gekennzeichnet, dass**
die dem Eingriffsbügel (14) gegenüberliegend zugewandte, vordere Seite der Einstiegsöffnung (13) im Bindungsgehäuse (11) durch eine von der Unterseite des Bindungsgehäuses (11) her einfügbare Lagerplatte (17) aus Metall oder dergleichen abriebfestem Material gebildet ist.

2. Skibindung nach Anpruch 1,
**dadurch gekennzeichnet, dass**
die Skibindung (10) eine Touren-, Telemark oder Langlaufbindung ist.

3. Skibindung nach Anspruch 2,
**dadurch gekennzeichnet, dass**
die die vordere Seite der Einstiegsöffnung (13) begrenzende Lagerplatte (17) eine Querschlitz-Durchgangsöffnung (18) aufweist, durch die hindurch das bindungsseitige Eingriffselement (12) längsverschieblich gelagert ist.

4. Skibindung nach Anspruch 1 bis 3,
**dadurch gekennzeichnet, dass**
die die vordere Seite der Eingriffsöffnung (13) begrenzte Lagerplatte (17) Teil eines T-förmigen Profils (19) ist.

5. Skibindung nach einem der Ansprüche 1 bis 4,
**dadurch gekennzeichnet, dass**
der Eingriffsbügel (14) des bindungsseitigen Eingriffselementes (12) Teil einer streifenförmigen Platte (20) aus Metall oder dergleichen widerstandsfähigem Material ist, dessen vorderer dem Eingriffsbügel (14) gegenüber liegender Querrand (21) einen nach oben gebogenen Abschnitt (22) aufweist, auf den das Kopplungselement (15) zum Zwecke der Ankopplung aufsteckbar ist, so dass dieses zusammen mit dem Eingriffsbügel (14) bzw. dem diesen umfassenden Eingriffselement (12) hin- und herbewegbar ist.

6. Skibindung nach einem der Ansprüche 1 bis 5,
**dadurch gekennzeichnet, dass**
das Kopplungselement (15) eine sich quer zur Bindungslängsrichtung erstreckende Quernut (23) aufweist, in die bei montierter Bindung ein sich über eine Schwenkachse (24) des dem Kopplungselement (15) zugewandten Betätigungshebels (16) hinaus stehender Fortsatz (24a) eintaucht, so dass durch Verschwenken des Betätigungshebels (16) nach vorne oder hinten das Kopplungselement (15) samt angekoppeltem bindungsseitigem Eingriffselement (12) innerhalb des Bindungsgehäuses (11) hin- und herverschiebbar ist, und zwar in die bzw. aus der Schließstellung.

7. Skibindung nach einem der Ansprüche 1 bis 6,
**dadurch gekennzeichnet, dass**
die Schwenkachse (24) des Betätigungshebels (16) durch zwei sich diametral erstreckende Schwenkzapfen (25, 26) gebildet ist, die im Bindungsgehäuse (11) zwischen dem Kopplungselement (15) einerseits und dem Bindungsgehäuse (11) zugeordneten, nach innen ragenden Gehäusevorsprüngen (27) andererseits gehalten sind.

8. Skibindung nach Anspruch 7,
**dadurch gekennzeichnet, dass**
die freien Stirnseiten (28, 29) der Schwenkzapfen (25, 26) in Richtung vom Griffende (30) weg nach innen abgeschrägt sind, so dass sie mit relativ geringem Kraftaufwand unter seitlicher Spreizung (Pfeil 31) der die Schwenkzapfen (25, 26) übergreifenden Gehäusevorsprünge (27) nach außen in Schwenkposition bringbar sind.

9. Skibindung nach Anspruch 8,
**dadurch gekennzeichnet, dass**
die die Schwenkzapfen (25, 26) übergreifenden Gehäusevorsprünge (27) Teil der Gehäuseseitenwand (32, 33) sind.

10. Verfahren zur Montage einer Skibindung, nach einem der Ansprüche 1 bis 9,
**dadurch gekennzeichnet, dass**
ausgehend von einem Bindungsgehäuse (11) zunächst von unten her (Pfeil 34) eine, die Vorderseite einer oberen Einstiegsöffnung (13) für ein sohlenseitiges Eingriffselement eines Schuhs begrenzende Lagerplatte (17) aus Metall oder dergleichen abriebfesten Material eingefügt wird, anschließend von hinten her (Pfeil 35) das bindungsseitige Eingriffselement (12) mit Eingriffsbügel (14) so eingesetzt wird, dass es mit seinem dem Eingriffsbügel (14) entgegengesetzten Querrand (21) durch eine Öffnung (18) in der die Vorderseite der Einstiegsöffnung (13) begrenzenden Lagerplatte (17) hindurchführbar ist, so dass der Eingriffsbügel (14) mit seinem offenen Ende der Lagerplatte (17) zugewandt ist, und dass dann wiederum von oben her (Pfeil 36) ein Kopplungselement (15) zwischen bindungsseitigem Eingriffselement (12) und einem Betätigungshebel (16) eingefügt, insbesondere auf das bindungsseitige Eingriffselement (12) aufgesteckt wird, wobei letztlich das Kopplungselement (15) innerhalb des Bindungsgehäuses (11) durch den in dieses einrastbaren Betätigungshebel (16) gehalten wird.

## Claims

1. Ski binding (10), in particular touring, telemark or cross-country binding, with a housing (11) mountable on a ski or similar snow sliding device, in which housing an engagement element (12) on the binding side, capable of being brought into operative engagement with an engagement element of a shoe on the sole side, is moveably supported, the binding-side engagement element (12) comprising an engagement hook or bracket (14) being supported in the housing (11) in a longitudinally displaceable manner and, in a closed position, being moveable into an upwardly open access opening (13) for the sole-side engagement element, the end (21) of the binding-side engagement element (12) opposite the engagement bracket (14) being connectable, by means of a coupling element (15) insertable from the upper side of the binding housing (11), to an actuating lever (16) for the displacement of the engagement bracket (14),
**characterised in that**
the front side of the access opening (13) in the binding housing (11), which front side oppositely faces the engagement bracket (14), is formed by a bearing plate (17) of metal or similar abrasion-resistant material which is insertable from the lower side of the binding housing (11).

2. Ski binding according to claim 1,
**characterised in that**
the ski binding (10) is a touring, telemark or cross-country binding.

3. Ski binding according to claim 2,
**characterised in that**
the bearing plate (17) limiting the front side of the access opening (13) has a transverse slot through-opening (18) through which the binding-side engagement element (12) is supported in a longitudinally displaceable manner.

4. Ski binding according to claim 1 to 3,
**characterised in that**
the bearing plate (17) limiting the front side of the engagement opening (13) is part of a T-shaped profile (19).

5. Ski binding according to one of the claims 1 to 4,
**characterised in that**
the engagement bracket (14) of the binding-side engagement element (12) is part of a strip-shaped plate (20) of metal or similar resistant material, the front transverse edge (21) of which being opposed to the engagement bracket (14) has an upwardly bent section (22) to which the coupling element (15) is attachable for the purpose of coupling so as to be moveable back and forth together with the engagement bracket (14) and the engagement element (12) comprising it, respectively.

6. Ski binding according to one of the claims 1 to 5,
**characterised in that**
the coupling element (15) has a transverse groove (23) extending transversely to the longitudinal direction of the binding, into which, when the binding is mounted, a lengthening (24a), which protrudes over a pivot axis (24) of the actuating lever (16) that faces the coupling element (15), immerses so that the coupling element (15) together with the coupled binding-side engagement element (12) can be displaced back and forth within the binding housing (11), namely into and out of the closed position, respectively, by pivoting the actuating lever (16) forward or backward.

7. Ski binding according to one of the claims 1 to 6,
**characterised in that**
the pivot axis (24) of the actuating lever (16) is formed by two pivot pins (25, 26) that extend diametrically and are held in the binding housing (11) between the coupling element (15) on the one hand and housing projections (27) on the other hand that protrude inwardly and are associated with the binding housing (11).

8. Ski binding according to claim 7,
**characterised in that**
the free end faces (28, 29) of the pivot pins (25, 26) in the direction away from the handle end (30) are inwardly bevelled so as to be capable of being brought into a pivot position by means of a relatively small force with lateral outwards-spreading (arrow 31) of the housing projections (27) overlapping the pivot pins (25, 26).

9. Ski binding according to claim 8,
**characterised in that**
the housing projections (27) overlapping the pivot pins (25, 26) are part of the housing side wall (32, 33).

10. Method of mounting a ski binding according to one of the claims 1 to 9,
**characterised in that,**
starting from a binding housing (11), a bearing plate (17) of metal or similar abrasion-resistant material, which limits the front side of an upper access opening (13) for an engagement element of a shoe on the sole side, is inserted at first from the bottom (arrow 34), the engagement element (12) on the binding side having the engagement bracket (14) is then inserted from behind (narrow 35) in such a way that it can be led with its transverse edge (21) opposing the engagement bracket (14) through an opening (18) in the bearing plate (17) limiting the front side of the access opening (13), so that the engagement bracket (14) with its open end is facing the bearing plate (17), and that a coupling element (15) is then again interposed from above (arrow 36) between the binding-side engagement element (12), in particular attached to the binding-side engagement element (12), and an actuating lever (16), the coupling element (15) finally being held within the binding housing (11) by means of the actuating lever (16) which can be locked thereinto.

## Revendications

1. Fixation de ski (10), particulièrement une fixation de ski de randonnée, de ski de télémark ou de ski de fond, avec un boîtier (11) apte à être monté sur un ski ou sur un moyen de glissement sur la neige similaire, boitier dans lequel est logé de manière déplaçable un élément d'engrènement (12) du côté fixation qui est apte à être mis en prise fonctionnelle avec un élément d'engrènement du côté semelle d'une chaussure, l'élément d'engrènement du côté fixation (12) comprenant un crochet ou une bride d'engrènement (14) logé(e) longitudinalement déplaçable dans le boîtier (11) et apte à se déplacer, dans une position de verrouillage, dans une ouverture d'accès (13) ouverte vers le haut pour l'élément d'engrènement du côté semelle, l'extrémité (21) de l'élément d'engrènement (12) du côté fixation qui est située opposée à la bride d'engrènement (14) pouvant être reliée avec un levier d'activation (16) pour le déplacement de la bride d'engrènement (14) par un élément d'accouplement (15) insérable à partir du côté supérieur du boîtier de fixation (11),
**caractérisée en ce que**
le côté avant de l'ouverture d'accès (13) dans le boîtier de fixation (11), côté qui est situé opposé à la bridé d'engrènement (14) et tourné vers celle-ci, est constitué par une plaque d'appui (17) en métal ou un matériau similaire résistant à l'usure étant insérable à partir du côté inférieur du boîtier de fixation (11).

2. Fixation de ski selon la revendication 1,
**caractérisée en ce que**
la fixation de ski (10) est une fixation de ski de randonnée, de ski de télémark ou de ski de fond.

3. Fixation de ski selon la revendication 2,
**caractérisée en ce que**
la plaque d'appui (17) limitant le côté avant de l'ouverture d'accès (13) comporte une ouverture de passage (18) en fente transversale par laquelle l'élément d'engrènement (12) du côté fixation est logé de manière à pouvoir se déplacer longitudinalement.

4. Fixation de ski selon les revendications 1 à 3,
**caractérisée en ce que**
la plaque d'appui (17) limitant le côté avant de l'ouverture d'engrènement (13) fait partie d'un profil en T (19).

5. Fixation de ski selon l'une des revendications 1 à 4,
**caractérisée en ce que**
la bride d'engrènement (14) de l'élément d'engrènement (12) du côté fixation fait partie d'une plaque (20) en forme de bande en métal ou un matériau résistant similaire, dont le bord transversal avant (21) situé opposé à la bride d'engrènement (14) comporte une section (22) pliée vers le haut, à laquelle l'élément d'accouplement (15) peut être attaché pour l'accouplement de manière à pouvoir se déplacer d'un côté à l'autre respectivement avec la bride d'engrènement (14) et l'élément d'engrènement (12) comprenant celle-ci.

6. Fixation de ski selon l'une des revendications 1 à 5,
**caractérisée en ce que**
l'élément d'accouplement (15) présente une rainure transversale (23) s'étendant transversalement à la direction longitudinale de la fixation, dans laquelle, une fois la fixation montée, s'immerge un allongement (24a) faisant saillie au-delà d'un axe de pivotement (24) du levier d'activation (16) tourné vers l'élément d'accouplement (15) si bien que l'élément d'accouplement (15) ainsi que l'élément d'engrènement (12) accouplé du côté fixation peuvent se déplacer d'un côté à l'autre à l'intérieur du boîtier de fixation (11), voire respectivement vers la position de verrouillage et sortant de celle-ci, par pivotement du levier d'activation(16)vers l'avant ou vers l'arrière..

7. Fixation de ski selon l'une des revendications 1 à 6,
**caractérisée en ce que**
l'axe de pivotement (24) du levier d'activation (16) est formé par deux tourillons (25, 26) qui s'étendent diamétralement et sont retenus dans le boîtier de fixation (11) entre l'élément d'accouplement (15) d'un côté, et de l'autre des saillies de boîtier (27) s'étendant vers l'intérieur et attribuées au boîtier de fixation (11).

8. Fixation de ski selon la revendication 7,
**caractérisée en ce que**
les faces d'extrémités libres (28, 29) des tourillons (25, 26) dans la direction s'éloignant de l'extrémité de poignée (30) sont biseautés vers l'intérieur si bien qu'elles peuvent être mises en position de pivotement par un effort relativement peu important avec écartement latéral vers l'extérieur (la flèche 31) des saillies de boîtier (27) couvrant les tourillons (25, 26).

9. Fixation de ski selon la revendication 8,
**caractérisée en ce que**
les saillies de boîtier (27) couvrant les tourillons (25, 26) font partie de la paroi latérale de boîtier (32, 33).

10. Procédé de montage d'une fixation de ski selon l'une des revendications 1 à 9,
**caractérisé en ce que**
à partir d'un boîtier de fixation (11), une plaque d'appui (17) en métal ou un matériau similaire résistant à l'usure qui limite le côté avant d'une ouverture d'accès supérieure (13) pour un élément d'engrènement du côté semelle d'une chaussure, est insérée d'abord à partir du bas (la flèche 34), par la suite l'élément d'engrènement (12) du côté fixation ayant la bride d'engrènement (14) est inséré depuis l'arrière (la flèche 35) si bien qu'il peut être guidé avec son bord transversal (21) situé opposé à la bride d'engrènement (14) à travers une ouverture (18) dans la plaque d'appui (17) limitant le côté avant de l'ouverture d'accès (13) si bien que la bride d'engrènement (14) avec son extrémité ouverte est tournée vers la plaque d'appui (17), et qu'un élément d'accouplement (15) est ensuite entreposé encore du haut (la flèche 36) entre l'élément d'engrènement (12) du côté fixation, en particulier attaché à l'élément d'accouplement (12) du côte fixation, et un levier d'activation (16), finalement l'élément d'accouplement (15) étant retenu dans le boîtier de fixation (11) au moyen du levier d'activation (16) qui peut être verrouillé là-dedans.
